# EUROPÄISCHE PATENTSCHRIFT

(11) **EP 0 812 295 B1**
(45) Veröffentlichungstag und Bekanntmachung des Hinweises auf die Patenterteilung: **23.12.1998**
(21) Anmeldenummer: 96903921.3
(22) Anmeldetag: 23.02.1996
(51) Int. Cl.: B66D 3/26, B66D 3/24

(54) **FÖRDERER, INSBESONDERE HEBEZEUG**
CONVEYER, IN PARTICULAR A HOIST
CONVOYEUR, NOTAMMENT DISPOSITIF DE LEVAGE

(30) Priorität: 28.02.1995 DE 19508727
(43) Veröffentlichungstag der Anmeldung: 17.12.1997
(73) Patentinhaber: RUD-KETTENFABRIK RIEGER & DIETZ GMBH U. CO., 73432 Aalen (DE)
(72) Erfinder: DALFERTH, Hans, D-73433 Aalen (DE); SINZ, Rolf, D-73450 Heubach (DE); PUPPEL, Alfred, D-42117 Wuppertal (DE)
(74) Vertreter: Böning, Manfred, Dr.-Ing.
(86) Internationale Anmeldenummer: DE9600345
(87) Internationale Veröffentlichungsnummer: WO9626885

(56) Entgegenhaltungen:
- EP-A- 0 118 302
- FR-A- 1 259 344
- GB-A- 681 040
- US-A- 2 637 525
- US-A- 2 999 623

## Beschreibung

Die Erfindung betrifft einen Förderer, insbesondere ein Hebezeug, mit einem ein Kettenrad passierenden, durch einen Motor angetriebenen Kettenstrang, der durch eine Kettenführung gegen ein Abspringen vom Kettenrad gesichert ist und bei dem der Kettenführung mindestens ein Schalter oder Sensor zugeordnet ist, der bei einer Lageveränderung mindestens eines Teiles der Kettenführung den Antriebsmotor des Förderers abschaltet.

Aus der EP-A-0 118 302 ist ein Kettenförderer der vorstehenden Art mit einer im wesentlichen U-förmigen Kettenführung bekannt, die schwenkbar auf Buchsen gelagert ist, die die Antriebswelle für das Kettenrad eines aus Rundstahlgliedern bestehenden Kettenstranges umschließen. Das Kettenrad stützt sich bei dieser Konstruktion über Wälzlager im Innern der bereits erwähnten Buchse ab und weist eine Bohrung auf, durch die die Welle eines Antriebsmotors ragt, dem ein Getriebe nachgeschaltet ist, dessen ausgangsseitiges Ritzel mit einem Zahnrad kämmt, das drehfest mit dem Kettenrad verbunden ist. Kommt es bei dem bekannten Kettenförderer zu einer Veränderung der Lage oder der Form des Kettenstranges, so führt dies zu einer Schwenkbewegung der Kettenführung und zur Abschaltung des Antriebsmotors für das Kettenrad. Die bekannte Konstruktion vermag insofern nicht voll zu befriedigen, als ihr Aufbau kompliziert und aufwendig ist.

Bei einem aus der US-2 999 623 bekannten anderen Kettenförderer werden federnd die einen Arme zweier schwenkbar gelagerter zweiarmiger Hebel gegen einen das Kettenrad umschließenden Kettenstrang gedrückt, während die jeweils anderen Arme der Hebel zur Betätigung von Schaltern zum Abschalten des Antriebsmotors für das Kettenrad dienen. Auch diese Konstruktion ist recht aufwendig und beansprucht darüber hinaus vergleichsweise viel Platz. Als nachteilig muß zudem der Umstand angesehen werden, daß eine das sogenannte Überspringen oder Durchrutschen des Kettenstranges auf dem Kettenrad sicher verhindernde Kettenführung bei ihr fehlt.

Der Erfindung liegt die Aufgabe zugrunde, einen Förderer der in Betracht gezogenen Art zu schaffen, der die Vorteile einer einwandfreien Kettenführung mit den Vorteilen eines einfachen Aufbaues in sich vereint. Diese Aufgabe wird erfindungsgemäß dadurch gelöst, daß die Kettenführung neben einem feststehenden Führungsabschnitt ein zwischen zwei Positionen hin- und herbewegliches, zur Betätigung des Schalters oder Sensors dienendes und als einarmiger Schwenkhebel ausgebildetes Führungselement aufweist, dessen seiner Schwenkachse abgewandtes Ende im Bereich des Einlaufs des Kettenstranges in das Kettenrad angeordnet ist.

Der erfindungsgemäße Kettenförderer bietet den Vorteil, daß bei ihm mit sehr einfachen Mitteln der Betriebszustand seines Kettenstranges laufend überwacht wird und mithin eine Überprüfung der Ablegereife durch den Benutzer überflüssig ist. Durch die gewählte Anordnung des einarmigen Schwenkhebels ist eine hohe Ansprechempfindlichkeit des Abschaltmechanismus für den Antriebsmotor des Förderers gewährleistet.

Weitere Einzelheiten und Merkmale der Erfindung ergeben sich aus den Unteransprüchen und der nachstehenden Beschreibung von drei in der beigefügten Zeichnung dargestellten Ausführungsformen der Erfindung. Es zeigen:
Fig. 1 einen Schnitt durch die wesentlichen Teile der Kettenführung eines mit einem neuen Kettenstrang ausgestatteten, als Hebezeug ausgebildeten Förderers,
Fig. 2 einen der Figur 1 entsprechenden Schnitt nach Erreichen eines der Ablegereife entsprechenden Zustandes des Kettenstranges,
Fig. 3 einen der Figur 1 entsprechenden Schnitt durch eine modifizierte Kettenführung,
Fig. 4 einen der Figur 2 entsprechenden Schnitt durch die modifizierte Kettenführung gemäß Figur 3 und
Fig. 5 einen der Figur 1 entsprechenden Schnitt durch eine weitere Kettenführung.

In den Figuren 1 und 2 ist 1 ein als Taschenrad ausgebildetes Kettenrad mit Zähnen 2 und zwischen jeweils zwei aufeinanderfolgenden Paaren von Zähnen 2 angeordneten Taschen 3. Das Kettenrad dient zum Antrieb eines eine Hubkette bildenden Kettenstrangs 4, dessen Horizontalglieder 5 in den Taschen 3 zu liegen kommen und dessen Vertikalglieder 6 in einen zwischen den Zähnen 2 eines Zahnpaares angeordneten Spalt greifen. Beim Passieren des Kettenrades 1 ist der Kettenstrang 4 durch eine Kettenführung 7 gegen ein Abspringen vom Kettenrad 1 gesichert. Die Kettenführung 7 weist ein von einem um eine Achse 8 schwenkbar gelagerten Hebel gebildetes Führungselement 9 auf, das durch eine Feder 10 in eine in Figur 1 dargestellte erste Position gedrückt wird. Diese erste Position ist durch einen gegen die linke Stirnfläche einer Ausnehmung 11 gedrückten Anschlag 12 definiert. In der ersten Position des Führungselementes 9 hält ein einen Taststift 13 aufweisender Schalter 14 den Speisekreis eines zum Antrieb des Kettenrades 1 dienenden, nicht dargestellten Motors an einer Unterbrechungsstelle geschlossen, d.h. mit dem Hebezeug kann gearbeitet werden.

Nimmt die Teilung der Glieder 5 und 6 des Kettenstranges 4, sei es infolge Verschleißes oder Überdehnung, um einen Betrag zu, der einen Austausch des Kettenstranges 4 erforderlich macht, so kommt es im Bereich des Einlaufs des Kettenstranges 4 in das Kettenrad 1 zum sogenannten Aufsteigen der Horizontalglieder 5 auf die Zähne 2 des Kettenrades 1, wie dies in Figur 2 an der Stelle 15 angedeutet ist. Das Aufsteigen des Horizontalgliedes 5 an der Stelle 15 hat zur Folge, daß das auf dieses Horizontalglied 5 folgende Vertikalglied 6 vom Zentrum des Kettenrades 1 weg radial nach außen bewegt wird und dabei das Führungselement 9 der Kettenführung 7 im Uhrzeigersinn um die Achse 8 in eine zweite Position schwenkt. Dies wiederum führt unter Überwindung der Kraft der Feder 10 zu einer Verlagerung des Taststiftes 13 und zum Öffnen des Schalters 14, so daß der Motor zum Antrieb des Kettenrades 1 abgeschaltet wird und ein Austausch des verschlissenen Kettenstranges 4 erfolgen kann.

Während bei der Ausführungsform gemäß den Figuren 1 und 2 das Führungselement 9 eine an die Krümmung der Kettenführung 7 angepaßte Krümmung aufweist, wird bei der Ausführungsform gemäß den Figuren 3 und 4 ein gerades Führungselement 16 verwendet, das kostengünstiger herstellbar ist. In diesem Fall ist im übrigen nur die erste in Figur 3 dargestellte Position des Führungselementes 16 durch einen Anschlag 17 definiert. Ansonsten entsprechen der Aufbau und die Funktion der zweiten Ausführungsform den im Zusammenhang mit der Beschreibung der Ausführungsform gemäß den Figuren 1 und 2 geschilderten Gegebenheiten, so daß insoweit auf die vorausgegangenen Ausführungen verwiesen werden kann.

Eine ebenfalls einfache und mithin kostengünstige Lösung zeigt die Fig. 5. Bei der in ihr dargestellten Konstruktion dient zur Führung des Kettenstranges 4 ein Führungselement 19, das mit einer Rolle 18 versehen ist, die eine umlaufende Nut aufweist, in die die dem Führungselement 19 zugewandten Längsschenkel der Vertikalglieder 6 eintauchen können.

In allen beschriebenen Fällen erfolgt die Überwachung des Kettenzustandes im Bereich des Einlaufes des mit der Last verbundenen Abschnittes des Kettenstranges 4.

## Patentansprüche

1. Förderer, insbesondere Hebezeug, mit einem ein Kettenrad passierenden, durch einen Motor angetriebenen Kettenstrang (4), der durch eine Kettenführung (7) gegen ein Abspringen vom Kettenrad (1) gesichert ist und bei dem der Kettenführung mindestens ein Schalter (14) oder Sensor (21) zugeordnet ist, der bei einer Lageveränderung mindestens eines Teiles der Kettenführung den Antriebsmotor des Förderers abschaltet, **dadurch gekennzeichnet**, daß die Kettenführung (7) neben einem feststehenden Führungsabschnitt ein zwischen zwei Positionen hin- und herbewegliches zur Betätigung des Schalters (14) oder Sensors (21) dienendes und als einarmiger Schwenkhebel ausgebildetes Führungselement (9;16;19) aufweist, dessen seiner Schwenkachse (8) abgewandtes Ende im Bereich des Einlaufs des Kettenstranges (4) in das Kettenrad (1) angeordnet ist.

2. Förderer nach Anspruch 1, **dadurch gekennzeichnet**, daß das Führungselement (9;16;19) durch eine Feder (10) in eine durch einen Anschlag (12;17) definierte Ausgangsposition gedrückt ist.

3. Förderer nach Anspruch 1 oder 2, **dadurch gekennzeichnet**, daß der das Führungselement (9) bildende Schwenkhebel eine der Bewegungsbahn des Kettenstranges (4) im Bereich des Kettenrades (1) angepaßte Krümmung aufweist.

4. Förderer nach Anspruch 1 oder 2, **dadurch gekennzeichnet**, daß der das Führungselement (16) bildende Schwenkhebel gerade ausgebildet ist.

5. Förderer nach einem oder mehreren der Ansprüche 1 bis 4, **dadurch gekennzeichnet**, daß das Führungselement (19) mit einer Rolle (18) versehen ist.

## Claims

1. A conveyor, in particular a hoist, having a chain strand which passes a chain wheel, is driven by a motor and is prevented from jumping off the chain wheel by a chain guide, and in which at least one switch or sensor is allocated to the chain guide, which switch or sensor switches off the drive motor of the conveyor if there is a change in the position of at least one part of the chain guide, wherein the chain guide (7) has in addition to a fixed guide section a guide element (9; 16; 19) which is movable back and forth between two positions, serves to actuate the switch (14) or sensor (21) and is designed as a single-armed pivoted lever and the end of which remote from its pivot (8) is arranged in the region in which the chain strand (4) enters the chain wheel (1).

2. The conveyor as claimed in claim 1, wherein the guide element (9; 16; 19) is pressed by a spring (10) into an initial position defined by a stop (12; 17).

3. The conveyor as claimed in claim 1 or 2, wherein the pivoted lever forming the guide element (9) has a curvature adapted to the path of movement of the chain strand (4) in the region of the chain wheel (1).

4. The conveyor as claimed in claim 1 or 2, wherein the pivoted lever forming the guide element (16) is of straight design.

5. The conveyor as claimed in one or more of claims 1 to 4, wherein the guide element (19) is provided with a roller (18).

## Revendications

1. Transporteur, en particulier engin de levage, comprenant une chaîne (4) qui épouse une roue à chaîne, entraînée par un moteur et maintenue en prise avec la roue à chaîne (1) par un guide de chaîne (7), et dans lequel au moins un commutateur (14) ou un capteur (27), qui arrête le moteur d'entraînement du transporteur lors d'un déplacement d'au moins une partie du guide de chaîne, est associé au guide de chaîne, caractérisé en ce que le guide de chaîne (7) comporte, outre une partie de guidage fixe, un élément de guidage (9; 16; 19) réalisé sous la forme d'un levier à un seul bras qui est mobile en va-et-vient entre deux positions et qui sert à actionner le commutateur (14) ou le capteur (21), l'extrémité de cet élément de guidage éloignée de son axe de basculement (8) étant disposée dans la région où la chaîne (4) aborde la roue à chaîne (1).

2. Transporteur suivant la revendication 1, caractérisé en ce que l'élément de guidage (9; 16; 19) est sollicité par un ressort (10) dans une position de départ définie par une butée (12; 17).

3. Transporteur suivant la revendication 1 ou 2, caractérisé en ce que le levier basculant qui forme l'élément de guidage (9) comporte un coude adapté au trajet de déplacement de la chaîne (4) dans la région de la roue à chaîne (1).

4. Transporteur suivant la revendication 1 ou 2, caractérisé en ce que le levier basculant qui forme l'élément de guidage (16) est rectiligne.

5. Transporteur suivant une ou plusieurs des revendications 1 à 4, caractérisé en ce que l'élément de guidage (19) est équipé d'un rouleau (18).
